# EUROPÄISCHE PATENTSCHRIFT

(11) **EP 2 463 423 B1**
(45) Veröffentlichungstag und Bekanntmachung des Hinweises auf die Patenterteilung: **28.10.2015**
(21) Anmeldenummer: 11190031.2
(22) Anmeldetag: 22.11.2011
(51) Int. Cl.: D04B 37/02

(54) **Verfahren zur Erstellung eines mit Strickdaten beschriebenen Gestrickmusters in mehreren Bearbeitungsstufen und Entwurfseinrichtung**
Method for producing a knitted pattern described with knit data in multiple processing stages and knit design system
Procédé de création d'un modèle de tissu tricoté décrit à l'aide de données de tricotage en plusieurs étapes de traitement et dispositif de création

(30) Priorität: 08.12.2010 DE 102010053865
(43) Veröffentlichungstag der Anmeldung: 13.06.2012
(73) Patentinhaber: H. Stoll GmbH & Co. KG, 72760 Reutlingen (DE)
(72) Erfinder: Goller, Wilfried, 72820 Sonnenbühl (DE); Haug, Michael, 72581 Dettingen/Erms (DE); Mayer, Werner, 72810 Gomaringen (DE); Wagner, Martin, 72800 Eningen u. A. (DE)
(74) Vertreter: Kohler Schmid Möbus Patentanwälte

(56) Entgegenhaltungen:
- EP-A1- 1 652 983
- EP-A2- 0 768 416
- DE-A1- 4 329 875

## Beschreibung

Die Erfindung betrifft ein Verfahren zur Erstellung eines mit Strickdaten beschriebenen Gestrickmusters auf eines Entwurfseinrichtung in mehreren Bearbeitungsstufen, sowie eine Entwurfseinrichtung zum Entwurf von auf einer Strick- oder Wirkmaschine hergestellten Gestrickmustern in mehreren Bearbeitungsstufen.

Eine gattungsgemäße Vorrichtung wird in der EP 0 768 416 A2 beschrieben.

Die Erstellung von Gestrickmustern für Flachstrickmaschinen erfolgt grundsätzlich über mehrere Bearbeitungsstufen, sofern das System automatische Unterstützungen zur Mustererstellung anbietet. In der ersten Bearbeitungsstufe (Ausgangsbearbeitungsstufe) wird das Aussehen des Gestrickmusters festgelegt. Weiterhin werden die anzuwendenden Stricktechniken definiert.

In einer der folgenden Bearbeitungsstufen (Folgebearbeitungsstufen), oder in den Bearbeitungen beim Übergang auf eine Bearbeitungsstufe, werden Veränderungen am Gestrickmuster durchgeführt. Diese Veränderungen können durch eine Entwurfseinrichtung automatisch oder durch einen Anwender durchgeführt werden.

Jede Bearbeitungsstufe stellt eine Annäherung von einer abstrakten Gestrickmusterbeschreibung hin zu Maschinensteuerdaten dar. Bei Musterungssystemen die Automatiken enthalten, werden minimal zwei Bearbeitungsstufen bei der Mustererstellung benötigt. Meistens werden jedoch drei bis vier Bearbeitungsstufen verwendet. Obwohl bei der Mustererstellung immer das Ziel besteht, alle Eingaben möglichst in der ersten Bearbeitungsstufe durchzuführen und nach der letzten Bearbeitungsstufe das Maschinensteuerprogramm zur Herstellung des Gestrickmusters auf die Strickmaschine zu übertragen, besteht häufiger die Notwendigkeit für einen Anwender, in einer nachfolgenden Bearbeitungsstufe Änderungen vorzunehmen. Die Gründe hierfür sind vielfältig. Zumeist liegt aber das Problem vor, dass die Eingabe in der ersten Bearbeitungsstufe für eine bestimmte Situation nicht möglich ist, um ein gewünschtes Ergebnis in den Maschinensteuerdaten zu erzielen.

Für einen Anwender ergeben sich dabei folgende Probleme: Sobald in einer nachfolgenden Bearbeitungsstufe das Gestrickmuster modifiziert wurde, gehen Benutzereingaben verloren, wenn eine vorherige Bearbeitungsstufe geladen wird. Selbst bei einem Gestrickmuster, bei dem keine Änderungen in nachfolgenden Bearbeitungsstufen vorgenommen worden sind, kann sich ein Anwender nie sicher sein, ob Daten verloren gehen, sobald eine vorherige Bearbeitungsstufe geladen wird. Daher müssen vom Anwender Änderungen an anderen Stellen dokumentiert werden.

Aufgabe der vorliegenden Erfindung ist es, ein Verfahren und eine Entwurfseinrichtung bereitzustellen, bei denen die genannten Einschränkungen nicht bestehen.

Gelöst wird diese Aufgabe erfindungsgemäß durch ein Verfahren zur Erstellung eines mit Strickdaten beschriebenen Gestrickmusters auf einer Entwurfseinrichtung in mehreren Bearbeitungsstufen, wobei zumindest in einer einer Ausgangsbearbeitungsstufe folgenden Folgebearbeitungsstufe oder bei einem Übergang von der Ausgangsbearbeitungsstufe zu einer Folgebearbeitungsstufe oder einer Folgebearbeitungsstufe zu einer anderen Folgebearbeitungsstufe Veränderungen an den Strickdaten des Gestrickmusters durchgeführt werden, wobei bei einer Veränderung der Strickdaten die Positionen im Gestrickmuster, insbesondere automatisch, markiert werden, an denen die Änderungen durchgeführt wurden. Insbesondere kann vorgesehen sein, dass bei jeder Änderung an den Strickdaten des Gestrickmusters, welche in einer Bearbeitungsstufe durchgeführt werden, die nach der ersten Bearbeitungsstufe liegt (es muss nicht zwingend die unmittelbar auf die erste Bearbeitungsstufe folgende Folgebearbeitungsstufe sein), alle geänderten Musterpositionen rasterpositionsgenau markiert werden. Somit ist unmittelbar ersichtlich, dass die Strickdaten der Bearbeitungsstufe verändert wurden. Beispielsweise kann dann nach dem Einzeichnen eines Maschenumhängevorgangs die entsprechende Position des Gestrickmusters, an der das Maschenumhängen durchgeführt wird, markiert beziehungsweise hervorgehoben werden. Insbesondere kann das Gestrickmuster in einer Symboldarstellung, z. B. als Fadenlaufdarstellung, Flächendarstellung oder Farbdarstellung, dargestellt werden und die Positionen optisch, insbesondere farblich, hervorgehoben werden, an denen Änderungen durchgeführt wurden. An einer Anzeigeeinrichtung einer Entwurfseinrichtung kann beispielsweise die Position durch einen grünen Rahmen visualisiert werden. In der Ausgangsbearbeitungsstufe werden vorzugsweise nur Zeichnungen erstellt, wobei es keine Speichermöglichkeit von Änderungen gibt.

Besondere Vorteile ergeben sich, wenn jeder Folgebearbeitungsstufe ein Zustand zugewiesen wird. Beispielsweise kann eine Folgebearbeitungsstufe, wenn sie geladen wird, den Zustand "unverändert" aufweisen. Wird jedoch eine Änderung der Strickdaten in einer Folgebearbeitungsstufe durchgeführt, kann der Folgebearbeitungsstufe der Zustand "geändert" zugewiesen werden. Ist zum Beispiel die Folgebearbeitungsstufe auf einer Anzeigeeinrichtung einer Entwurfseinrichtung angezeigt und wird eine Änderung in dieser Stufe durchgeführt, wird die gesamte Folgebearbeitungsstufe als geändert markiert. Dadurch ist es für einen Anwender klar, dass bei erneutem Laden der Bearbeitungsstufe, die der Folgebearbeitungsstufe vorangegangen ist, Änderungen verloren gehen. Dabei kann vorgesehen sein, dass beim Übergang auf eine nachfolgende Folgebearbeitungsstufe, dieser zunächst immer der Zustand "unverändert" zugeordnet wird. Damit ist immer genau ersichtlich, ob beim Laden bestimmter Folgebearbeitungsstufen Änderungen verloren gehen. In diesem Zusammenhang ist es besonders vorteilhaft, wenn der der Folgebearbeitungsstufe zugewiesene Zustand auf einer Anzeigeeinrichtung angezeigt wird. Wurde beispielsweise das Gestrickmuster in der ersten Folgebearbeitungsstufe geändert und anschließend auf die nächste Folgebearbeitungsstufe übergegangen, wird nur die erste Folgebearbeitungsstufe mit dem Zustand "geändert" dargestellt. Damit ist ersichtlich, dass bei erneutem Laden der der ersten Folgebearbeitungsstufe vorhergehender Ausgangsbearbeitungsstufe Änderungen verloren gehen, nicht aber beim Laden der ersten Folgebearbeitungsstufe, da diese zusammen mit den veränderten Daten gespeichert wird. Für die Ausgangsbearbeitungsstufe ist nicht vorgesehen, dieser einen Zustand oder Status zuzuweisen.

Gemäß einer vorteilhaften Verfahrensvariante kann vorgesehen sein, dass durchgeführte Änderungen separat gespeichert werden. Dadurch können diese Änderungen wieder verwendet werden. Beispielsweise können Änderungen, die in der ersten Folgebearbeitungsstufe durchgeführt wurden, gespeichert werden. Anschließend könnte wiederum die Ausgangsbearbeitungsstufe geladen werden. Nach einem erneuten Übergang auf die erste Folgebearbeitungsstufe können die zuvor gespeicherten Änderungen wieder geladen und eingesetzt werden.

Weiterhin kann vorgesehen sein, dass die Änderungen klassifiziert gespeichert werden, dahingehend, ob die Änderungen durch eine Entwurfseinrichtung automatisch oder von einem Anwender verursacht wurden. Dadurch kann nachvollzogen werden, ob die Änderungen durch eine Entwurfseinrichtung beim Übergang von einer Bearbeitungsstufe auf eine nachfolgende Folgebearbeitungsstufe eingebracht wurden oder ob die Änderungen durch einen Anwender durchgeführt wurden.

Die einer Bearbeitungsstufe (Ausgangsbearbeitungsstufe oder Folgebearbeitungsstufe) zugeordneten Strickdaten können gespeichert werden. Somit können auch die Strickdaten einer Bearbeitungsstufe wieder geladen und anschließend verändert werden. Dadurch, dass Änderungen hervorgehoben werden, kann ein Gestrickmuster problemlos von einem Dritten geladen und dann bearbeitet und geändert werden. Das erfindungsgemäße Verfahren bietet eine große Zeitersparnis. Das zeitaufwendige Dokumentieren der Änderungen in weiterführenden Bearbeitungsstufen entfällt.

In den Rahmen der Erfindung fällt außerdem eine Entwurfseinrichtung zum Entwurf von auf einer Strick- oder Wirkmaschine hergestellten Gestrickmustern in mehreren Bearbeitungsstufen, mit mindestens einer Speichereinrichtung zur Aufnahme der für die Beschreibung des Gestrickmusters notwendigen Strickdaten, mindestens einer Anzeigeeinrichtung zur Darstellung mindestens einer Symboldarstellung des Gestrickmusters in zumindest einer Bearbeitungsstufe und mit mindestens einer Eingabeeinrichtung zur Veränderung der mindestens einen Symboldarstellung, wobei eine Markierung vorgesehen ist, zur Markierung der Position, an der das Gestrickmuster in zumindest einer einer Ausgangsbearbeitungsstufe oder einer Folgebearbeitungsstufe folgenden Folgebearbeitungsstufe geändert wurde. Die Markierung kann auf der Anzeigeeinrichtung angezeigt werden und zusammen mit den Strickdaten der Folgebearbeitungsstufe gespeichert werden. Dadurch bleiben Änderungen nachvollziehbar und müssen nicht separat dokumentiert werden.

Besondere Vorteile ergeben sich, wenn Zustandszuweismittel vorgesehen sind, die einer Folgebearbeitungsstufe einen Zustand zuweisen. Wird beispielsweise eine Folgebearbeitungsstufe zum ersten Mal geladen, wird dieser der Zustand "unverändert" zugewiesen. Wird jedoch eine Änderung der Strickdaten in einer Folgebearbeitungsstufe durchgeführt, so wird dieser Folgebearbeitungsstufe der Zustand "verändert" zugewiesen.

Besondere Vorteile ergeben sich, wenn auf der Anzeigeeinrichtung der Zustand einer Folgebearbeitungsstufe anzeigbar ist. Dadurch kann ein Anwender einfach erkennen, ob beim Laden einer vorhergehenden Bearbeitungsstufe möglicherweise Änderungen verloren gehen.

Weiterhin kann vorgesehen sein, dass lediglich die Änderungen eines Grundmusters einer Folgebearbeitungsstufe speicherbar sind und zu einer Bearbeitungsstufe ladbar sind. Damit kann eine unveränderte Bearbeitungsstufe geladen werden und zu dieser Bearbeitungsstufe können die vorher anhand einer anderen Bearbeitungsstufe durchgeführten Änderungen geladen werden und in die gerade geladene Bearbeitungsstufe übernommen werden.

Weitere Merkmale und Vorteile der Erfindung ergeben sich aus der nachfolgenden Beschreibung von Ausführungsbeispielen der Erfindung, anhand der Figuren der Zeichnung, die erfindungswesentliche Einzelheiten zeigt, sowie aus den Ansprüchen. Die dort gezeigten Merkmale sind nicht notwendig maßstäblich zu verstehen und derart dargestellt, dass die erfindungsgemäßen Besonderheiten deutlich sichtbar gemacht werden können. Die verschiedenen Merkmale können je einzeln für sich oder zu mehreren in beliebigen Kombinationen bei Varianten der Erfindung verwirklicht sein.

In der schematischen Zeichnung sind Ausführungsbeispiele der Erfindung dargestellt und in der nachfolgenden Beschreibung näher erläutert.

Es zeigen:
- Fig. 1:: einen Ausschnitt einer Fadenlaufdarstellung eines Gestrickmusters in einer Bearbeitungsstufe;
- Fig. 2:: eine schematische Darstellung zur Erläuterung des Zuweisens von Zuständen zu einzelnen Bearbeitungsstufen;
- Fig. 3:: eine weitere Darstellung zur Erläuterung des Arbeitens in unterschiedlichen Bearbeitungsstufen.

In der Figur 1 ist ein auf einer Anzeigeeinrichtung angezeigter Ausschnitt einer Fadenlaufdarstellung eines Gestrickmusters 10 dargestellt. In der gezeigten Fadenlaufdarstellung des Gestrickmusters 10 sind vier Reihen 11 bis 14 gezeigt. In den Reihen 11, 13 und 14 sind Strickoperationen für die einzelnen Nadeln dargestellt. In der Strickreihe 12 sind Umhängeoperationen dargestellt, was durch die Pfeile 15 angedeutet ist. An der Position 16 wurde durch einen Anwender ein Umhängen eingezeichnet. Die Position 16 wurde daher durch einen Rahmen 17 markiert. So ist für einen Anwender auch zu einem späteren Zeitpunkt festzustellen, welche Änderung an welcher Position durchgeführt wurde. Diese Änderung kann mit den Strickdaten des gesamten Gestrickmusters 10 abgespeichert werden. Es ist jedoch auch möglich, nur diese Änderung mit den zugehörigen Positionsdaten separat abzuspeichern. Diese Information kann dann zu einem späteren Zeitpunkt zu einem Gestrickmuster in einer Bearbeitungsstufe geladen werden, sodass für dieses Gestrickmuster in dieser Bearbeitungsstufe dann dieselbe Änderung durchgeführt wird.

In der Figur 2 ist mit der Bezugsziffer 1 eine Ausgangsbearbeitungsstufe und mit der Bezugsziffer 2 eine Folgebearbeitungsstufe gekennzeichnet. Die in der Figur 2 gezeigte Darstellung kann ebenfalls auf einer Anzeigeeinrichtung einer Entwurfseinrichtung angezeigt werden. Der Pfeil 18 zeigt an, dass die Folgebearbeitungsstufe 2 aus einem Übergang von der Ausgangsbearbeitungsstufe 1 entstanden ist. Der Pfeil 19 zeigt an, dass die Folgebearbeitungsstufe 2 die gerade aktive Bearbeitungsstufe ist, an der Änderungen vorgenommen werden können. Die Folgebearbeitungsstufe 2 ist mit Schraffur hinterlegt, wodurch zum Ausdruck kommt, dass die Folgebearbeitungsstufe 2 den Zustand "geändert" hat. Wird demnach bei aktiver Folgebearbeitungsstufe 2 eine Änderung in dieser Bearbeitungsstufe durchgeführt, wird die gesamte Folgebearbeitungsstufe als geändert markiert, indem sie im vorliegenden Beispiel mit Schraffur hinterlegt wird. Damit ist ersichtlich, dass bei erneutem Laden der Ausgangsbearbeitungsstufe 1 Änderungen verloren gehen. Wird demnach beispielsweise eine Änderung, wie in der Figur 1 dargestellt, durchgeführt, so erhält die zugeordnete Folgebearbeitungsstufe einen anderen Zustand zugewiesen, nämlich den Zustand "geändert".

Aus dem Vorstehenden ergibt sich, dass die Änderung des Zustands der Folgebearbeitungsstufe 2 erst erfolgt ist, nachdem eine Änderung dieser Bearbeitungsstufe durchgeführt wurde. Beim Übergang von der Ausgangsbearbeitungsstufe 1 auf die Folgebearbeitungsstufe 2 wird der Folgebearbeitungsstufe 2 zunächst immer der Zustand "unverändert" zugewiesen, was dadurch ersichtlich ist, dass keine Hinterlegung mit einer Schraffur erfolgt. Somit ist immer genau ersichtlich, ob beim Laden bestimmter Bearbeitungsstufen Änderungen verloren gehen.

Im in der Figur 3 dargestellten Ausführungsbeispiel wurde die Folgebearbeitungsstufe 2 geändert und anschließend auf die Folgebearbeitungsstufe 3 übergegangen. Der Pfeil 19 zeigt auf die Folgebearbeitungsstufe 3 um anzuzeigen, dass es sich hierbei um die aktive Bearbeitungsstufe handelt. Die Folgebearbeitungsstufe 2 ist mit Schraffur hinterlegt, wodurch klar wird, dass dieser Bearbeitungsstufe der Zustand "geändert" zugewiesen ist.

Somit ist ersichtlich, dass bei erneutem Laden der Ausgangsbearbeitungsstufe 1 Änderungen verloren gehen, aber nicht beim Laden der Folgebearbeitungsstufe 2, da die Änderungen der Folgebearbeitungsstufe 2 mit dieser abgespeichert wurden.

Die Änderungen, die an einem Gestrickmuster durchgeführt worden sind, können separat gespeichert werden und wieder verwendet werden. Die Änderungen der Folgebearbeitungsstufe 2 können daher gespeichert werden. Anschließend könnte die Ausgangsbearbeitungsstufe 1 geladen werden. Nach einem erneuten Übergang auf die Folgebearbeitungsstufe 2 (die in diesem Fall mit dem Zustand "unverändert" angezeigt wird) können die zuvor gespeicherten Änderungen wieder zur Folgebearbeitungsstufe 2 geladen und auf diese angewendet werden. In diesem Fall ändert sich der Zustand der Folgebearbeitungsstufe 2 wieder auf den Zustand "geändert".

## Patentansprüche

1. Verfahren zur Erstellung eines mit Strickdaten beschriebenen Gestrickmusters (10), auf einer Entwurfseinrichtung zum Entwurf von auf einer Strick- oder Wirkmaschine hergestellten Gestrickmustern, in mehreren Bearbeitungsstufen zu einer Folgebearbeitungsstufe (2, 3), wobei zumindest in einer einer Ausgangsbearbeitungsstufe (1) folgenden Folgebearbeitungsstufe (2, 3) oder bei einem Übergang von der Ausgangsbearbeitungsstufe (1) zu einer Folgebearbeitungsstufe (2, 3) oder einer Folgebearbeitungsstufe (2, 3) zu einer anderen Folgebearbeitungsstufe (2, 3) Veränderungen an den Strickdaten des Gestrickmusters (10) durchgeführt werden, **dadurch gekennzeichnet, dass** bei einer Veränderung der Strickdaten die Positionen (16) im Gestrickmuster (10) markiert werden, an denen die Änderungen durchgeführt wurden.

2. Verfahren nach einem der vorhergehenden Ansprüche, **dadurch gekennzeichnet, dass** das Gestrickmuster (10) in einer Symboldarstellung dargestellt wird und die Positionen (16), an denen das Gestrickmuster verändert wurde, optisch hervorgehoben werden.

3. Verfahren nach einem der vorhergehenden Ansprüche, **dadurch gekennzeichnet, dass** jeder Folgebearbeitungsstufe (2, 3) ein Zustand zugewiesen wird.

4. Verfahren nach Anspruch 3, **dadurch gekennzeichnet, dass** bei einer Änderung der Strickdaten in einer Folgebearbeitungsstufe (2, 3) der Folgebearbeitungsstufe der Zustand "geändert" zugewiesen wird.

5. Verfahren nach Anspruch 3 oder 4, **dadurch gekennzeichnet, dass** der der Folgebearbeitungsstufe (2, 3) zugewiesene Zustand auf einer Anzeigeeinrichtung angezeigt wird.

6. Verfahren nach einem der vorhergehenden Ansprüche, **dadurch gekennzeichnet, dass** durchgeführte Änderungen separat gespeichert werden.

7. Verfahren nach Anspruch 6, **dadurch gekennzeichnet, dass** die Änderungen klassifiziert gespeichert werden, dahingehend, ob die Änderungen durch die Entwurfseinrichtung automatisch oder von einem Anwender verursacht wurden.

8. Verfahren nach einem der vorhergehenden Ansprüche, **dadurch gekennzeichnet, dass** die einer Bearbeitungsstufe (1, 2, 3) zugeordneten Strickdaten gespeichert werden.

9. Entwurfseinrichtung zum Entwurf von auf einer Strick- oder Wirkmaschine hergestellten Gestrickmustern in mehreren Bearbeitungsstufen, mit mindestens einer Speichereinrichtung zur Aufnahme der für die Beschreibung des Gestrickmusters notwendigen Strickdaten, mindestens einer Anzeigeeinrichtung zur Darstellung mindestens einer Symboldarstellung des Gestrickmusters in zumindest einer Bearbeitungsstufe und mit mindestens einer Eingabeeinrichtung zur Veränderung der mindestens einen Symboldarstellung, **dadurch gekennzeichnet, dass** eine Markierung (17) vorgesehen ist, zur Markierung der Position, an der das Gestrickmuster (10) in zumindest einer einer Ausgangsbearbeitungsstufe (1) folgenden Folgebearbeitungsstufe (2, 3) oder bei einem Übergang von der Ausgangsbearbeitungsstufe (1) zu einer Folgebearbeitungsstufe (2, 3) oder einer Folgebearbeitungsstufe (2, 3) zu einer anderen Folgebearbeitungsstufe (2, 3) verändert wurde.

10. Entwurfseinrichtung nach Anspruch 9, **dadurch gekennzeichnet, dass** Zustandszuweismittel vorgesehen sind, die einer Folgebearbeitungsstufe (2, 3) einen Zustand zuweisen.

11. Entwurfseinrichtung nach Anspruch 9 oder 10, **dadurch gekennzeichnet, dass** auf der Anzeigeeinrichtung der Zustand einer Folgebearbeitungsstufe (2, 3) anzeigbar ist.

12. Entwurfseinrichtung nach einem der vorhergehenden Ansprüche 9 bis 11, **dadurch gekennzeichnet, dass** lediglich die Änderungen eines Gestrickmusters (10) in einer Folgebearbeitungsstufe (2, 3) speicherbar sind und zu einer Bearbeitungsstufe ladbar sind.

## Claims

1. Method for producing a knitted pattern (10) described with knit data on a design means for designing knitted patterns produced on a knitting or warpknitting machine in multiple processing stages to a subsequent processing step (2, 3), whereby changes to the knitting data of the knitted pattern (10) are performed in at least one subsequent processing step (2, 3) following a starting processing step (1), or during a transition from the starting processing step (1) to a subsequent processing step (2, 3) or from a subsequent processing step (2, 3), to another subsequent step (2, 3), **characterised in that** the positions (16) where the changes are performed are marked in the knitted pattern (10) upon changing the knitting data.

2. Method according to one of the preceding claims, **characterised in that** the knitted pattern (10) is illustrated in a symbol illustration and the positions (16) where the knitted pattern has been changed are visually highlighted.

3. Method according to one of the preceding claims, **characterised in that** each subsequent processing step (2, 3) is allocated a condition.

4. Method according to claim 3, **characterised in that** the subsequent processing step is allocated the condition "changed" during a subsequent processing step (2, 3) following a change to the knitting data.

5. Method according to claim 3 or 4, **characterised in that** the condition allocated to the subsequent processing step (2, 3) is displayed on a display means.

6. Method according to one of the preceding claims, **characterised in that** changes applied are saved separately.

7. Method according to claim 6, **characterised in that** the changes are saved in a classified way depending on whether the changes have been generated automatically by the design means, or by a user.

8. Method according to one of the preceding claims, **characterised in that** the knitting data allocated to a processing step (1, 2, 3) is saved.

9. Design means for designing knitted patterns produced on a knitting or warpknitting machine during several processing steps, with at least one memory for receiving the knitting data necessary for the description of the knitted pattern, at least one display means for illustrating at least one symbol illustration of the knitted pattern during at least one processing step, and with at least one input means for changing the at least one symbol illustration, **characterised in that** a marking (17) is provided for marking the position in which the knitted pattern (10) has been changed during at least one subsequent processing step (2, 3) following a starting processing step (1), or during a transition from the starting processing step (1) to a subsequent processing step (2, 3), or from one subsequent processing step (2, 3) to another subsequent processing step (2, 3).

10. Design means according to claim 9, **characterised in that** condition allocation means that allocate a condition to a subsequent processing step (2, 3) are provided.

11. Design means according to claim 9 or 10, **characterised in that** the condition of a subsequent processing step (2, 3) can be displayed on the display means.

12. Design means according to one of the preceding claims 9 to 11, **characterised in that** only the changes one knitted pattern (10) can be saved in a subsequent processing step (2, 3) and loaded for one processing step.

## Revendications

1. Procédé de création d'un modèle (10) de tricot décrit par des données de tricotage sur un dispositif de conception de modèle de tricotage fabriqué sur un métier à tricoter ou sur une machine de bonneterie en plusieurs étapes de traitement jusqu'à une étape (2, 3) de traitement suivant, dans lequel, au moins dans une étape (2, 3) de traitement suivant une étape (1) de traitement de départ ou dans un passage de l'étape (1) de traitement de départ à une étape (2, 3) de traitement suivant ou d'une étape (2, 3) de traitement suivant à une autre étape (2, 3) de traitement suivant, on effectue des modifications des données de tricotage du modèle (10) de tricot, **caractérisé en ce que**, lors d'une modification des données de tricotage, on repère les positions (16) dans le modèle (10) de tricot où les modifications ont été effectuées.

2. Procédé suivant l'une des revendications précédentes, **caractérisé en ce qu'**on représente le modèle (10) de tricot suivant une représentation symbolique et on fait ressortir visuellement les positions (16) où le modèle de tricot a été modifié.

3. Procédé suivant l'une des revendications précédentes, **caractérisé en ce qu'**on affecte un état à chaque étape (2, 3) de traitement suivant.

4. Procédé suivant la revendication 3, **caractérisé en ce que**, lors d'une modification des données de tricotage dans une étape (2, 3) de traitement suivant, on affecte l'état "modifié" à l'étape de traitement suivant.

5. Procédé suivant la revendication 3 ou 4, **caractérisé en ce qu'**on indique l'état affecté à l'étape (2, 3) de traitement suivant sur un dispositif d'affichage.

6. Procédé suivant l'une des revendications précédentes, **caractérisé en ce qu'**on mémorise séparément des modifications effectuées.

7. Procédé suivant la revendication 6, **caractérisé en ce qu'**on mémorise en classes les modifications, selon que les modifications ont été provoquées par le dispositif de conception automatiquement ou par un utilisateur.

8. Procédé suivant l'une des revendications précédentes, **caractérisé en ce qu'**on mémorise les données de tricotage associées à une étape (1, 2, 3) de traitement.

9. Dispositif de conception de modèle de tricot fabriqué sur un métier à tricoter ou sur une machine de bonneterie en plusieurs étapes de traitement, comprenant au moins un traitement de mémorisation, pour enregistrer des données de tricotage nécessaires pour la description du modèle de tricot, au moins un dispositif d'affichage pour la représentation d'au moins une représentation symbolique du modèle de tricot en au moins une étape de traitement et comprenant au moins un dispositif d'entrée pour la modification de la au moins une représentation symbolique, **caractérisé en ce qu'**il est prévu un repérage (17) pour le repérage de la position où le modèle (10) de tricot a été modifié dans au moins une étape (2, 3) de traitement suivant une étape (1) de traitement de départ ou lors d'un passage de l'étape (1) de traitement de départ à une étape (2, 3) de traitement suivant ou d'une étape (2, 3) de traitement suivant à une autre étape (2, 3) de traitement suivant.

10. Dispositif de conception suivant la revendication 9, **caractérisé en ce qu'**il est prévu des moyens d'affectation d'état, qui affectent un état à une étape (2, 3) de traitement suivant.

11. Dispositif de conception suivant la revendication 9 ou 10, **caractérisé en ce que** l'état d'une étape (2, 3) de traitement suivant peut être affiché sur le dispositif d'affichage.

12. Dispositif de conception suivant l'une des revendications précédentes 9 à 11, **caractérisé en ce que** seulement les modifications d'un modèle (10) de tricot dans une étape (2, 3) de traitement suivant peuvent être mémorisées et peuvent être chargées en une étape de traitement.
